# EUROPÄISCHE PATENTSCHRIFT

(11) **EP 1 926 902 B1**
(45) Veröffentlichungstag und Bekanntmachung des Hinweises auf die Patenterteilung: **14.04.2010**
(21) Anmeldenummer: 05784012.6
(22) Anmeldetag: 17.09.2005
(51) Int. Cl.: F02F 3/00

(54) **KOLBEN, INSBESONDERE KÜHLKANALKOLBEN, MIT DREI REIBSCHWEISSZONEN**
PISTON, ESPECIALLY COOLING CHANNEL PISTON, COMPRISING THREE FRICTION-WELDED ZONES
PISTON, EN PARTICULIER PISTON A CANAL DE REFROIDISSEMENT, COMPORTANT AU MOINS TROIS ZONES DE SOUDURE PAR FRICTION

(43) Veröffentlichungstag der Anmeldung: 04.06.2008
(73) Patentinhaber: KS Kolbenschmidt GmbH, 74172 Neckarsulm (DE)
(72) Erfinder: GNIESMER, Volker, 31061 Alfeld (DE); LUZ, Gerhard, 74226 Nordheim (DE); OTTLICZKY, Emmerich, 74670 Forchtenberg (DE)
(74) Vertreter: Greif, Thomas
(86) Internationale Anmeldenummer: PCT/EP2005/010061
(87) Internationale Veröffentlichungsnummer: WO 2007/031107

(56) Entgegenhaltungen:
- SU-A1- 1 518 562
- US-A1- 2001 029 840
- PATENT ABSTRACTS OF JAPAN Bd. 001, Nr. 087 (M-030), 13. August 1977 (1977-08-13) -& JP 52 031213 A (KAWASAKI HEAVY IND LTD), 9. März 1977 (1977-03-09)
- PATENT ABSTRACTS OF JAPAN Bd. 2003, Nr. 05, 12. Mai 2003 (2003-05-12) & JP 2003 025076 A (RIKEN TANZOU KK), 28. Januar 2003 (2003-01-28)

## Beschreibung

Die Erfindung betrifft einen Kühlkanalkolben einer Brennkraftmaschine gemäß den Merkmalen des Oberbegriffes des Patentanspruchs 1.

Aus der US 6,155,157 ist ein Kühlkanalkolben einer Brennkraftmaschine bekannt, der aus genau zwei Teilen besteht. Bei diesen Teilen handelt es sich um ein Oberteil, welches hier ein radial umlaufendes Ringfeld und eine Brennraummulde aufweist. Als weiteres Teil ist ein Unterteil vorgesehen, welches den Kolbenschaft sowie die Bolzenbohrung aufnimmt. An der Unterkante des Ringfeldes und an dem tiefsten Scheitelpunkt der Brennraummulde sind radial zwei umlaufende Fügestege an dem Oberteil vorhanden, die in Lage und Erstreckung mit zwei Fügestegen des Unterteiles korrespondieren. Diese beiden separat voneinander herstellbaren Teile werden mittels eines Fügevorganges, bei dem es sich hier um einen Reibschweißvorgang handelt, untrennbar miteinander verbunden. Danach steht ein einteiliger Kühlkanalkolben zur Verfügung, der in die Brennkraftmaschine eingebaut werden kann, gegebenenfalls nachdem er feinbearbeitet worden ist.

Bei diesem aus der US 6,155,157 bekannten Kühlkanalkolben sind sowohl das Oberteil als auch das Unterteil derart gestaltet, dass sie zusammen mit den einander. korrespondieren Fügestellen nach dem Fügevorgang einen hinter dem Ringfeld liegenden Kühlkanal zur Zirkulation von Kühlmedium bilden. Zu diesem Zweck ist es erforderlich, die innen liegende Fügestelle recht nah an die außen liegende Fügestelle, die sich im Bereich des Ringfeldes befindet, zu legen, damit dadurch der Kühlkanal im Kolbenboden gebildet werden kann. Dies hat allerdings den Nachteil, dass die Abstützung des Kolbenbodens nicht mehr optimal gewährleistet werden kann, insbesondere im Hinblick auf die bei modernen Brennkraftmaschinen vorkommenden Einspritz- und Zünddrücke.

Die Patent Abstracts of Japan JP 52 031213 A zeigen einen Kühlkanalkolben, wobei ein Kühlkanal radial hinter einem Ringfeld eines Kolbens angeordnet ist und sich vollständig in dem Unterteil des Kolbens befindet. Zusätzlich ist an der Oberseite des Kühlkanalkolbens ein flachbauendes Oberteil angeordnet, welches zusammen mit dem entsprechend gestalteten Unterteil des Kühlkanalkolbens eine weitere Vielzahl von kleinen Kühlkanälen, die konzentrisch ineinander verschachtelt und miteinander verbunden sind, bildet.

Aus der US 2001/0029840 A1 ist ebenfalls ein Kühlkanalkolben einer Brennkraftmaschine mit einem Oberteil sowie einem Unterteil bekannt, wobei das Oberteil zusammen mit dem Unterteil zumindest einen radial hinter einem Ringfeld angeordneten Kühlkanal bildet. Bei diesem Kühlkanalkolben werden Oberteil und Unterteil jedoch nur über zwei radial umlaufende und korrespondierende Fügestege miteinander verbunden.

Der Erfindung liegt daher die Aufgabe zugrunde, einen gattungsgemäßen Kühlkanalkolben derart weiterzubilden, dass er hinsichtlich seiner Festigkeit und Langzeitstabilität verbesserte Eigenschaften aufweist.

Diese Aufgabe ist durch die Merkmale des Patentanspruchs 1 gelöst.

Erfindungsgemäß ist ein Kühlkanalkolben einer Brennkraftmaschine mit einem Oberteil sowie einem Unterteil, die separat voneinander herstellbar und anschließend in einem Reibschweissvorgang zusammenfügbar sind, vorgesehen, wobei das Oberteil zusammen mit dem Unterteil zumindest einen radial hinter einem Ringfeld angeordneten Kühlkanal bildet und wobei weiterhin das Oberteil zumindest drei radial umlaufende Fügestege und das Unterteil ebenfalls zumindest drei radial umlaufende Fügestege aufweist, die während eines Fügevorganges zusammengebracht werden und über die das Oberteil fest mit dem Unterteil verbunden wird. Damit sind zwei Fügestege jeweils des Oberteiles und des Unterteiles koaxial innerhalb von vier Fügestegen angeordnet, so dass das Oberteil mit dem Unterteil nicht nur über zwei Fügebereiche, wie es bisher bekannt war, sondern über drei (oder gegebenenfalls noch mehr) Fügebereiche miteinander verbunden werden. Daraus ergibt sich eine höhere Festigkeit des gesamten Kolbenbodens, so dass die auftretenden Zünd- und Verbrennungsdrücke wesentlich besser aufgefangen werden können. Dadurch erhöht sich auch die Langzeitstabilität über die Lebensdauer des Kolbens während seines Betriebes in der Brennkraftmaschine. Durch die weiteren Fügestege wird zudem die Abstützung der Brennraummulde verbessert, insbesondere versteift, so dass die Materialdicke im Bereich der Brennraummulde reduziert werden kann, was zu einer Gewichtsersparnis führt. Bei dem Fügevorgang handelt es sich in besonders vorteilhafter Weise um ein Reibschweißverfahren, da dieses es gestattet, alle drei Fügebereiche gleichzeitig zu bearbeiten und damit das Oberteil unlösbar mit dem Unterteil zu verbinden. Die Verwendung von nur zwei Teilen (Oberteil und Unterteil) zur Herstellung des Kühlkanalkolbens führt noch zu einer Reduzierung der Teilevielfalt, die gerade bei der Serienherstellung von Kolben von Bedeutung ist. Außerdem kommt noch in Betracht, dass das Oberteil und das Unterteil in gleichen oder verschiedenen Verfahren (wie zum Beispiel Schmieden, Gießen, Pressen, Fließpressen und dergleichen) hergestellt werden kann und aus gleichen oder verschiedenen Materialien besteht. So kann beispielsweise das Oberteil aus einem hitzebeständigeren Material bestehen wie das Unterteil. Auch Gewichtsaspekte spielen hier eine Rolle. So kann beispielsweise das Oberteil aus einem Leichtbauwerkstoff (wie Aluminium) bestehen, während das Unterteil aus einem Eisenwerkstoff (zum Beispiel Grauguß) besteht.

Weiterhin ist erfindungsgemäß vorgesehen, dass das Oberteil und das Unterteil derart gestaltet sind, dass sie mit den weiteren Fügestegen einen weiteren Kühlkanal bildern. Damit weist der Kühlkanalkolben nicht nur einen nahezu direkt hinter dem Ringfeld liegenden Kühlkanal auf, sondern innerhalb dessen koaxial liegend noch zumindest einen weiteren Kühlkanal auf, in dem ebenfalls ein Kühlmedium (insbesondere Motoröl) zirkulieren kann, um den Kolbenboden (insbesondere den Bereich unterhalb der Brennraummulde) kühlen zu können. Je nach Gestaltung des Oberteiles, des Unterteiles und deren Fügestege können zum Beispiel drei Kühlbereiche geschaffen werden, bei denen es sich um einen äußeren und einen mittleren Kühlkanal handelt und der dritte Bereich sich unterhalb des Scheitelpunktes der Brennraummulde befindet.

In Weiterbildung der Erfindung weisen die Fügestege in drei verschiedenen Fügebereichen in etwa einen gleichen Querschnitt auf. Dadurch wird innerhalb des Kolbenbodens eine nahezu gleiche Strukturfestigkeit erzielt. Der nahezu gleiche Querschnitt wirkt sich auch vorteilhaft auf den Fügevorgang aus, da immer die gleichen Energiemengen aufgebracht und nicht aufwändig aufeinander abgestimmt werden müssen.

Ausführungsbeispiele der Erfindung, auf die die Erfindung jedoch nicht beschränkt ist, sind im folgenden beschrieben und anhand der Figuren 1 bis 4 erläutert.

### Es zeigen:

- Figur 1: ein erstes Ausführungsbeispiel mit in etwa drei gleichen Reibschweißquerschnitten,
- Figur 2: ein zweites Ausführungsbeispiel mit unterschiedlichen Reibschweißquerschnitten und unterschiedlichen Fügeebenen,
- Figur 3: ein drittes Ausführungsbeispiel mit nahezu gleichen Reibschweißquerschnitten in unterschiedlichen Fügeebenen,
- Figur 4: ein viertes Ausführungsbeispiel mit nahezu gleichen Reibschweißquerschnitten und drei verschiedenen Fügeebenen, wobei drei Kühlbereiche gebildet werden.

Figur 1 zeigt einen Kühlkanalkolben, der ein Oberteil 2 und ein Unterteil 3 aufweist. Das Oberteil 2 weist in an sich bekannter Weise eine Brennraummulde 4 sowie ein radial umlaufendes Ringfeld 5 mit nicht näher bezeichneten Ringnuten auf. Unterhalb des Oberteiles 2 ist das Unterteil 3 angefügt, das seinerseits eine Bolzenbohrung 6 sowie einen Kolbenschaft 7 aufweist. Das Oberteil 2 wird insbesondere mit einem Reibschweißverfahren in drei Fügebereichen 8 bis 10 mit dem Unterteil 3 verbunden. In dem ersten Fügebereich 8 stehen sich ein Fügesteg 11 des Oberteiles 2 und ein Fügesteg 12 des Unterteiles 3 gegenüber. In dem zweiten Fügebereich 9 stehen sich ein Fügesteg 13 des Oberteiles 2 und ein Fügesteg 14 des Unterteiles 3 gegenüber. Schließlich sind in dem dritten Fügebereich 10 noch ein Fügesteg 15 des Oberteiles 2 und ein Fügesteg 16 des Unterteiles 3 angeordnet. Der erste Fügebereich 11 ist in einer ersten Fügeebene 17 und die zweiten Fügebereiche 9, 10 sind beide in einer zweiten Fügeebene 18 angeordnet. Dabei sind das Oberteil 2 und das Unterteil 13 so gestaltet, dass sie mit ihren radial umlaufenden Fügestegen 11 bis 14 einen hinter dem Ringfeld 5 liegenden Kühlkanal 19 bilden. Durch die beiden weiteren Fügebereiche 9, 10 entsteht zwischenliegend ein Hohlraum, der zur besseren Kräfteverteilung und zur Reduzierung von Gewicht im Kolbenboden führt. Während des Reibschweißvorganges entstehen umlaufende Schweißwülste, die entfernt werden können (insbesondere die Reibschweißwulst unterhalb des Ringfeldes 5), oder auch bestehen bleiben können, da sie entweder nicht störend oder nicht mehr zugänglich sind (wie beispielsweise die Reibschweißwülste, die innenliegend bei den beiden Fügebereichen 9, 10 entstehen).

Figur 2 zeigt den Kühlkanalkolben 1, der ebenfalls drei Fügebereiche 8 bis 10 mit zugehörigen Fügestegen 11 bis 16 aufweist. Bei diesem Ausführungsbeispiel liegt der erste Fügebereich 8 in etwa unterhalb des Ringfeldes 5, während der zweite Fügebereich 9 in etwa im tiefsten Scheitelpunkt der Brennraummulde 4 vorhanden ist. Zur Abstützung des höchsten Scheitelpunktes der Brennraummulde 4 ist der dritte Fügebereich 10 mit seinen einander gegenüberliegenden Fügestegen 15, 16 auf der Bewegungsachse des Hubes des Kühlkanalkolbens 1 während seines Betriebes angeordnet. Dies wiederum führt zu dem schon in Figur 1 beschriebenen Kühlkanal 19, während hier aufgrund der Gestaltung des Oberteiles 2 und des Unterteiles 3 mit den Fügestegen 13 bis 16 ein koaxial hinter dem Kühlkanal 19 liegender weiterer Kühlkanal 21 geschaffen wird. Die Öffnungen für die Zufuhr und den Ablauf des in dem Kühlkanal 19, 21 zirkulierenden Kühlmediums sind vorhanden, hier aber wegen der besseren Übersichtlichkeit (genauso wie in den anderen Figuren) weggelassen.

Die Fügestege 11 bis 17 weisen unterschiedlichen Querschnitt auf und liegen in unterschiedlichen Fügeebenen 17, 18, 20.

Figur 3 zeigt den Kühlkanalkolben 1, bei dem ebenfalls drei Fügebereiche 8 bis 10 vorhanden sind, wobei deren Fügestege 11 bis 16 nahezu gleichen Querschnitt aufweisen, aber in drei unterschiedlichen Fügeebenen 17, 18, 20 angeordnet sind. Auch hier sind wieder zwei Kühlkanäle 19, 21 vorhanden.

Figur 4 zeigt den Kühlkanalkolben 1 mit drei Fügebereichen 8 bis 10 und den zugehörigen Fügestegen 11 bis 16, wobei die Fügestege nahezu gleichen Querschnitt aufweisen, aber (gestuft) in drei voneinander verschiedenen Fügeebene 17, 18, 20 angeordnet sind. Aufgrund der Gestaltung des Unterteiles 2 werden nicht nur zwei Kühlkanäle 19, 21 gebildet, sondern es ist im Innenbereich 22 (der sich unterhalb des oberen Scheitelpunktes der Brennraummulde 4 erstreckt) ein weiterer geschlossener Raum realisiert, der ebenfalls als Kühlbereich fungieren kann.

### Bezugszeichenliste

- 1.: Kühlkanalkolben
- 2.: Oberteil
- 3.: Unterteil
- 4.: Brennraummulde
- 5.: Ringfeld
- 6.: Bolzenbohrung
- 7.: Kolbenschaft
- 8.: Erster Fügebereich
- 9.: Zweiter Fügebereich
- 10.: Dritter Fügebereich
- 11.: Fügesteg
- 12.: Fügesteg
- 13.: Fügesteg
- 14.: Fügesteg
- 15.: Fügesteg
- 16.: Fügesteg
- 17.: Erste Fügeebene
- 18.: Zweite Fügeebene
- 19.: Kühlkanal
- 20.: Dritte Fügeebene
- 21.: Weiterer Kühlkanal
- 22.: Innenbereich

## Patentansprüche

1. Kühlkanalkolben (1) einer Brennkraftmaschine mit einem Oberteil (2) sowie einem Unterteil (3), die separat voneinander herstellbar und anschließend in einem Reibschweissvorgang zusammenfügbar sind, wobei das Oberteil (2) zusammen mit dem Unterteil (3) zumindest einen radial hinter einem Ringfeld (5) angeordneten Kühlkanal (19) bildet und wobei weiterhin das Oberteil (2) zumindest drei radial umlaufende Fügestege (11, 13, 15) und das Unterteil (3) ebenfalls zumindest drei radial umtaufende Fügestege (12, 14) aufweist, die während des Fügevorganges zusammengebracht werden und über die das Oberteil (2) fest mit dem Unterteil (3) verbunden wird.

2. Kühlkanalkolben (1), bei dem das Oberteil (2) und das Unterteil (3) derart gestaltet sind, dass sie mit ihren Fügestegen (11 bis 14) einen Kühlkanal (19) bilden, nach Anspruch 1, **dadurch gekennzeichnet, dass** das Unterteil (2) und das Oberteil (3) derart gestaltet sind, dass sie mit ihren weiteren Fügestegen (15, 16) zumindest einen weiteren Kühlkanal (21) bilden.

3. Kolben oder Kühlkanalkolben (1) nach Anspruch 1 oder 2, **dadurch gekennzeichnet, dass** die Fügestege (11 bis 16) in drei gleichen Fügebereichen (8 bis 10) oder in voneinander verschiedenen Fügebereichen (8 bis 10) in etwa einen gleichen Querschnitt aufweisen.

4. Kolben oder Kühlkanalkolben (1) nach einem der Ansprüche 1 bis 3, **dadurch gekennzeichnet, dass** die Anlageflächen der einander zugewandten Fügestege (11 bis 16) in drei gleichen Fügeebenen liegen.

5. Kolben oder Kühlkanalkolben (1) nach einem der Ansprüche 1 bis 3, **dadurch gekennzeichnet, dass** die Anlageflächen der einander zugewandten Fügestege (11 bis 16) in drei verschiedenen Fügeebenen Fügeebene liegen.

6. Kolben oder Kühlkanalkolben (1) nach einem der Ansprüche 1 bis 3, **dadurch gekennzeichnet, dass** die Anlageflächen der einander zugewandten Fügestege (11 bis 16) in zwei gleichen Fügeebenen und einer davon verschiedenen Fügeebene liegen.

7. Kolben oder Kühlkanalkolben (1) nach einem der Ansprüche 1 bis 6, **dadurch gekennzeichnet, dass** das Oberteil (2) aus dem gleichen Material besteht als das Unterteil (3).

8. Kolben oder Kühlkanalkolben (1) nach einem der Ansprüche 1 bis 6, **dadurch gekennzeichnet, dass** das Oberteil (2) aus einem anderen Material besteht als das Unterteil. (3).

## Claims

1. Cooling-duct piston (1) of an internal combustion engine, with an upper part (2) and a lower part (3) which can be produced separately from one another and can subsequently be joined together in a frictionwelding operation, the upper part (2) forming, together with the lower part (3), at least one cooling duct (19) arranged radially behind an annular field (5), and, furthermore, the upper part (2) having at least three radially continuous joining webs (11, 13, 15) and the lower part (3) likewise having at least three radially continuous joining webs (12, 14), which are brought together during a joining operation and via which the upper part (2) is connected fixedly to the lower part (3).

2. Cooling-duct piston (1), in which the upper part (2) and the lower part (3) are configured in such a way that with their joining webs (11 to 14) they form a cooling duct (19), according to Claim 1, **characterized in that** the lower part (2) and the upper part (3) are configured in such a way that with their further joining webs (15, 16) they form at least one further cooling duct (21).

3. Piston or cooling-duct piston (1) according to Claim 1 or 2, **characterized in that** the joining webs (11 to 16) have approximately an identical cross section in three identical joining regions (8 to 10) or in joining regions (8 to 10) which are different from one another.

4. Piston or cooling-duct piston (1) according to one of Claims 1 to 3, **characterized in that** the bearing faces of the mutually confronting joining webs (11 to 16) lie in three identical joining planes.

5. Piston or cooling-duct piston (1) according to one of Claims 1 to 3, **characterized in that** the bearing faces of the mutually confronting joining webs (11 to 16) lie in three different joining planes.

6. Piston or cooling-duct piston (1) according to one of Claims 1 to 3, **characterized in that** the bearing faces of the mutually confronting joining webs (11 to 16) lie in two identical joining planes and in a joining plane different from these.

7. Piston or cooling-duct piston (1) according to one of Claims 1 to 6, **characterized in that** the upper part (2) consists of the same material as the lower part (3).

8. Piston or cooling-duct piston (1) according to one of Claims 1 to 6, **characterized in that** the upper part (2) consists of a material other than that of the lower part (3).

## Revendications

1. Piston à canal de refroidissement (1) d'un moteur à combustion interne, comprenant une partie supérieure (2) et une partie inférieure (3) qui peuvent être fabriquées séparément l'une de l'autre et qui peuvent ensuite être assemblées dans une opération de soudage par friction, la partie supérieure (2) formant, conjointement avec la partie inférieure (3), au moins un canal de refroidissement (19) disposé radialement derrière un champ annulaire (5), et la partie supérieure (2) présentant en outre au moins trois nervures d'assemblage (11, 13, 15) radialement circonférentielles et la partie inférieure (3) présentant également au moins trois nervures d'assemblage (12, 14) radialement circonférentielles, qui, pendant une opération d'assemblage, sont rapprochées les unes des autres et par le biais desquelles la partie supérieure (2) est connectée fixement à la partie inférieure (3).

2. Piston à canal de refroidissement (1) dans lequel la partie supérieure (2) et la partie inférieure (3) sont réalisées de telle sorte qu'elles forment avec leurs nervures d'assemblage (11 à 14) un canal de refroidissement (19), selon la revendication 1, **caractérisé en ce que** la partie inférieure (3) et la partie supérieure (2) sont configurées de telle sorte qu'elles forment avec leurs autres nervures d'assemblage (15, 16) au moins un autre canal de refroidissement (21).

3. Piston ou piston à canal de refroidissement (1) selon la revendication 1 ou 2, **caractérisé en ce que** les nervures d'assemblage (11 à 16) présentent, dans trois régions d'assemblage identiques (8 à 10), ou dans des régions d'assemblage différentes les unes des autres (8 à 10), approximativement une section transversale identique.

4. Piston ou piston à canal de refroidissement (1) selon l'une quelconque des revendications 1 à 3, **caractérisé en ce que** les faces d'appui des nervures d'assemblage tournées les unes vers les autres (11 à 16) se situent dans trois plans d'assemblage identiques.

5. Piston ou piston à canal de refroidissement (1) selon l'une quelconque des revendications 1 à 3, **caractérisé en ce que** les faces d'appui des nervures d'assemblage tournées les unes vers les autres (11 à 16) se situent dans trois plans d'assemblage différents.

6. Piston ou piston à canal de refroidissement (1) selon l'une quelconque des revendications 1 à 3, **caractérisé en ce que** les faces d'appui des nervures d'assemblage tournées les unes vers les autres (11 à 16) se situent dans deux plans d'assemblage identiques et dans un plan d'assemblage différent de ceux-ci.

7. Piston ou piston à canal de refroidissement (1) selon l'une quelconque des revendications 1 à 6, **caractérisé en ce que** la partie supérieure (2) se compose du même matériau que la partie inférieure (3).

8. Piston ou piston à canal de refroidissement (1) selon l'une quelconque des revendications 1 à 6, **caractérisé en ce que** la partie supérieure (2) se compose d'un matériau différent de celui de la partie inférieure (3).
